# DEMANDE DE BREVET EUROPEEN

(11) **EP 0 753 294 A1**
(43) Date de publication de la demande: **15.01.1997**
(21) Numéro de dépôt: 96420234.5
(22) Date de dépôt: 09.07.1996
(51) Int. Cl.: A61J 11/02

(54) **Biberon d'allaitement à débit réglable**

(30) Priorité: 11.07.1995 FR 9508628
(71) Demandeur: Grasset, Joseph, 43320 Saint Vidal (FR)
(72) Inventeur: Grasset, Joseph, 43320 Saint Vidal (FR)
(74) Mandataire: Monnier, Guy

(57) **Abrégé**

La collerette (21) de la tétine (2) présente une obliquité telle par rapport à l'axe de serrage (X-X) de la bague (3) que ladite collerette s'écrase progressivement lors du vissage de ladite bague, en obturant séquentiellement les canaux (22) pour la mise à l'air libre de l'espace intérieur du récipient.

## Description

La présente invention a trait aux biberons pour l'allaitement des nourrissons, du genre comprenant un récipient rigide pourvu d'un col fileté, une tétine souple présentant une collerette annulaire propre à venir au contact du bord terminal du col du récipient, et une bague de serrage apte à se visser sur ce col pour appliquer la collerette de la tétine sur celui-ci.

Les tétines des biberons de ce type sont ordinairement percées d'une ouverture à profil allongé de façon à ce que compte tenu de la pression exercée par les lèvres ou mâchoires du nourrisson sur la téterelle de la tétine, il suffise de modifier l'orientation de celle-ci dans la bouche de l'enfant pour régler le débit de liquide admis dans cette dernière.

Cet agencement ne peut convenir dans tous les cas, notamment dans celui des récipients à profil coudé où il ne peut être question de modifier l'orientation de la tétine dans la bouche de l'enfant. En pareil cas, on a recours à des systèmes de réglage qui agissent non plus par une modification de la section libre de l'ouverture de la tétine, mais par celle du débit d'air admis dans le récipient en remplacement du liquide ingurgité par le nourrisson.

C'est ainsi qu'on a proposé de faire comporter à la face de la collerette qui est appliquée contre le bord terminal du récipient, des canaux de mise à l'air libre qui sont plus ou moins obturés en fonction du degré de serrage de la bague filetée. On conçoit effectivement que l'effort de serrage exercé sur la bague tend à écraser la collerette de la tétine en modifiant la section des canaux précités.

L'expérience démontre toutefois que la plage de réglage dont dispose l'utilisatrice est extrêmement réduite, au point que sur le plan pratique le réglage du débit est très pointu et en conséquence malaisé.

C'est à cet inconvénient qu'entend plus spécialement remédier la présente invention, laquelle a pour objet le biberon d'allaitement qui est défini à la revendication 1.

Le biberon d'allaitement à débit réglable suivant l'invention, du genre comprenant à la façon en soi connue :
- un récipient substantiellement rigide pourvu d'un col à périphérie cylindrique filetée ;
- une tétine déformable dont la téterelle comporte une collerette annulaire orientée de manière substantiellement radiale par rapport à l'axe du filetage du col, les deux faces en regard de ce col et de la collerette définissant entre elles des canaux pour la mise à l'air libre du volume intérieur du récipient ;
- et une bague rigide de serrage qui présente une jupe latérale filetée pour coopérer avec le col et un fond annulaire en contact avec la collerette de la tétine,
est caractérisé en ce que l'une au moins des quatre faces en regard du col du récipient, de la collerette de la tétine et du fond annulaire de la bague est orientée obliquement par rapport à la direction de serrage définie par les filetages du col et de la bague, afin que l'effort de serrage exercé sur la collerette soit différent dans différents secteurs de cette collerette.

On comprend qu'on obtient ainsi une très large plage angulaire de réglage, qui facilite considérablement les opérations de réglage de débit.

On conçoit que ce résultat favorable est obtenu quelle que soit la pièce (col du récipient, collerette de la tétine ou fond de la bague) qui comporte l'obliquité, et quelle que soit celle des deux faces en regard (bord terminal du col ou face inférieure de la collerette) qui est creusée pour définir les canaux de mise à l'air libre. Toutefois, conformément à celui des modes de mise en oeuvre de l'invention qui lors des essais s'est révélé le plus avantageux, c'est la collerette de la tétine qui est conformée par moulage pour présenter l'obliquité désirée et les canaux de mise à l'air libre.

Le dessin annexé, donné à titre d'exemple, permettra de mieux comprendre l'invention, les caractéristiques qu'elle présente et les avantages qu'elle est susceptible de procurer :
Fig. 1 est une coupe axiale schématique montrant la partie supérieure d'un biberon suivant l'invention, représenté avant serrage de la bague.
Fig. 2 est une vue en perspective par dessous montrant à l'état séparé la tétine qui équipe le biberon suivant fig. 1.

Le biberon représenté comprend un récipient 1 réalisé en une matière rigide telle que le verre. Ce récipient 1 présente à sa partie supérieure ouverte un col 10 dont la paroi extérieure est pourvue d'un filetage 11.

La face terminale du col 10 est destinée à former appui pour la base d'une tétine 2 qui est réalisée en une matière souple et déformable telle que le caoutchouc naturel ou synthétique et dont la téterelle 20 est percée d'une ouverture pour le passage du liquide ou bouillie contenu dans le récipient 1. la base de cette tétine 2 est en fait constituée par une collerette 21 orientée perpendiculairement à l'axe de ladite tétine. Comme on peut le voir en fig. 2, la face de cette collerette 21 qui est tournée à l'opposé de la téterelle 20 est creusée d'une série de dépressions ou canaux 22 dont les extrémités débouchent au niveau des deux bords concentriques de la collerette 21. On notera que cette dernière est surmontée d'une nervure 23 (fig. 1).

Le biberon est complété par une bague de serrage 3 réalisée en une matière plastique rigide. Cette bague 3 comporte une jupe cylindrique dont la paroi intérieure présente un filetage 30 apte à coopérer avec celui 11 du col 10. Cette jupe se raccorde à un fond supérieur 31, établi sous forme annulaire afin de permettre le passage de la partie inférieure de la tétine 2 qui est retenue en place par la nervure 23 une fois la collerette 21 introduite à l'intérieur de la bague moyennant déformation élastique momentanée.

Conformément à l'invention, la collerette 21 de la tétine 2 présente un profil orienté obliquement par rapport à l'axe X-X du récipient 1. En d'autres termes, l'épaisseur de la collerette 21 va en croisant diamétralement d'un bord à l'autre, en définissant ainsi une face supérieure oblique.

Par suite de cette obliquité, lors du vissage de la bague 3 sur le col 10, la face inférieure du fond 31 vient en premier lieu porter contre la partie ou secteur de la collerette 21 qui présente la plus forte épaisseur (à gauche en fig. 1 et 2), si bien que ce secteur subit un écrasement avant les autres secteurs de la face inférieure de ladite collerette. La déformation qui fait suite à cet écrasement localisé assure l'obturation du ou des canaux 22 qui sont placés au niveau du secteur envisagé, cette obturation survenant progressivement au cours du serrage de la bague 3 et intéressant de manière séquentielle les différents canaux.

On conçoit qu'on dispose de la sorte d'une large plage angulaire pour le réglage parfaitement précis du débit d'air qui pénètre dans le récipient 1 à travers les canaux 22 et qui correspond évidemment au débit de liquide finalement admis dans la bouche du nourrisson. L'opération de réglage est en conséquence aisée.

Bien évidemment, le système de réglage suivant l'invention est particulièrement avantageux dans le cas des biberons à récipient coudé, ou de ceux dans lesquels c'est la tétine 2 elle-même qui présente un profil coudé, comme on l'a supposé au dessin.

## Revendications

1. Biberon d'allaitement à débit réglable, du genre comprenant en combinaison :
- un récipient (1) substantiellement rigide pourvu d'un col ouvert (10) à périphérie cylindrique filetée (11) ;
- une tétine déformable (2) qui comporte, au-dessous de la téterelle percée (20), une collerette annulaire (21) orientée de manière substantiellement radiale par rapport à l'axe (X-X) du filetage (11) du col (10), les deux faces en regard de ce col et de la collerette définissant entre elles des canaux (22) pour la mise à l'air libre du volume intérieur du récipient (1) ;
- et une bague rigide de serrage (3) qui présente d'une part une jupe latérale pourvue d'un filetage (30) pour coopérer avec le col (10), d'autre part un fond annulaire (31) destiné à venir au contact de la collerette (21) de la tétine (2),
caractérisé en ce que l'une au moins des quatre faces en regard du col (10), de la collerette (21 et du fond (31) est orientée obliquement par rapport à la direction de serrage définie par les filetages (11, 30), afin que l'effort de serrage exercé sur la collerette (21) soit différent dans différents secteurs de cette collerette.

2. Tétine pour la réalisation d'un biberon suivant la revendication 1, caractérisée en ce que la face de sa collerette annulaire (21) qui est destinée à venir en appui contre le bord terminal du col (10) du récipient (1) est creusée de canaux (22) tandis que sa face opposée présente un profil orienté obliquement par rapport à l'axe de serrage (X-X) de la bague de retenue (3).
